# FASCICULE DE BREVET EUROPEEN

(11) **EP 0 172 116 B1**
(45) Date de publication et mention de la délivrance du brevet: **26.10.1988**
(21) Numéro de dépôt: 85420126.6
(22) Date de dépôt: 11.07.1985
(51) Int. Cl.: A47C 1/032, A47C 1/035, A47C 4/16

(54) **Siège de repos**
Ruhesitz
Relax seat

(30) Priorité: 18.07.1984 FR 8411742
(43) Date de publication de la demande: 19.02.1986
(73) Titulaire: ALLIBERT SA., 38340 Voreppe (FR)
(72) Inventeur: Catella, Jacques, Seyssins (Isère) (FR)
(74) Mandataire: Maureau, Bernard

(56) Documents cités:
- BE-A- 712 453
- CH-A- 588 840
- DE-A- 3 316 533
- NL-C- 69 316

## Description

L'invention a pour objet un siège de repos susceptible d'occuper une pluralité de positions, depuis une position dans laquelle son dossier occupe une faible inclinaison assez proche de celle du dossier d'une chaise, jusqu'à une position de relaxation dans laquelle son dossier occupe une forte inclinaison se rapprochant de l'horizontale.

Des sièges de ce type sont connus en soi; et nombreux sont les mécanismes plus ou moins compliqués adoptés pour permettre leurs changements de positions. Quels que soient ces mécanismes, ces sièges présentent une caractéristique commune résidant dans la fixité de la surface servant d'assise, c'est-à-dire de siège proprement dit, seule étant réglagle la position du dossier. De cette fixité de l'assise, il résulte que le confort de l'ensemble du siège n'est véritablement bon que pour une ou certaines inclinaisons du dossier. C'est ainsi que, si la forme et la position de l'assise sont telles que la surface d'assise est sensiblement horizontale, le confort est bon lorsque le dossier occupe une position assez relevée, mais il devient mauvais lorsque le dossier est amené en position inclinée, le corps de l'utilisateur tendant, en effet, à glisser vers l'avant car il n'est pas retenu par la surface d'assise. Inversement, si la surface d'assise occupe une position fixe quelque peu inclinée, le confort du siège est bon lorsque le dossier est fortement incliné, mais est mauvais lorsque le dossier est redressé.

Il y a là une lacune que l'invention palie. Elle a pour objet, à cet effet, un siège dans lequel, l'assise étant articulée sur les pieds avant, le dossier étant articulé sur l'assise, et les accoudoirs étant articulés sur le dossier, ce dernier est articulé sur les pieds arrière par un axe traversant une glissière aménagée dans chacun des deux pieds arrière, et les deux accoudoirs sont reliés au sommet des pieds avant par un système d'encliquetage à plusieurs positions, avec leuquel il est possible de modifier l'inclinaison du dossier dont le changement d'inclinaison entraîne, par déplacement de l'axe dans la glissière une modification de l'inclinaison de l'assise.

Grâce à cet agencement, l'inclinaison de l'assise varie proportionnellement à celle du dossier, ce qui permet d'obtenir un excellent confort dans toutes les positions.

Divers moyens peuvent être utilisés pour faire varier l'inclinaison du dossier. Dans une forme d'exécution, le système d'encliquetage reliant chaque pied avant à l'accoudoir correspondant est constitué par l'extrémité supérieure du pied avant qui coopère soit avec l'une ou l'autre de plusieurs butées prévues dans un carter allongé aménagé sous l'accoudoir, soit avec l'extrémité avant de ce carter.

Pour qu'en période de non utilisation, le siège puisse être stocké à l'état replié sur lui-même, les pieds avant et arrière du piètement sont articulés entre eux, et les deux glissières permettant le passage des deux axes d'articulation du dossier sur les pieds arrière se prolongent vers l'arrière et vers le bas sur une partie de la hauteur des pieds arrière.

Comme cela est connu en soi, ce siège peut, en outre, être équipé d'un repose-pied afin de constituer une véritable chaise longue. Conformément à l'invention, le dossier se prolonge alors vers le bas par deux bras reliés par un axe à deux bielles articuliées au repose-pied qui est lui-même articulé à l'extrémité avant de l'assise; et suivant une autre caractéristique, chacune de ces deux bielles comporte une lumière allongée à l'extrémité avant de laquelle prend appui l'axe d'articulation au bras du dossier lorsque le siège est utilisé, alors que cet axe prend appui à l'extrémité arrière de cette lumière lorsque le siège est replié.

L'invention sera bien comprise, d'ailleurs, et ses avantages ainsi que d'autres caractéristiques ressortiront bien de la description qui suit, en référence au dessin schématique annexé, représentant, à titre d'exemple non limitatif, une forme d'exécution de ce siège.
Figure 1 en est une vue de côté en élévation, en position d'utilisation en fauteuil de table,
Figure 2 en est une vue de côté en élévation, en position de fauteuil relaxation,
Figure 3 en est une vue de côté en élévation, en position de repliement et,
Figure 4 est, à plus grande échelle, une vue partielle en coupe suivant 4-4 de figure 1.

Dans ce dessin, (1) et (2) désignent respectivement les pieds avant et les pieds arrière constituant le piètement du fauteuil, et (3), (4) et (5) désignent respectivement sa surface d'assise, son dossier et ses accoudoirs.

Les pieds avant (1) et arrière (2) sont articulés autour d'un axe (6) grâce auquel il est possible de replier le pied arrière (2) sur le pied avant (1) en vue du repliement de l'ensemble du fauteuil; et sur le pied avant (1), l'assise (3) est articulée autour d'un axe transversal (7) situé sensiblement à mi-longueur de l'assise.

A son extrémité, arrière, cette assise est articulée par un axe transversal (8) au dossier (4); et sous son extrémité avant, l'assise (3) reçoit un repose-pied (9) qui lui est articulé autour d'un axe transversal (10).

Quant au dossier (4), il est articulé par un axe (12) sur le pied arrière (2); et cette articulation présente l'originalité de se faire par passage de cet axe (12) au travers d'une lumière (13) aménagée dans le pied arrière (2). Cette lumière présente une zone supérieure rectiligne (13a) dans laquelle l'axe (12) se trouve lorsque le siège est en position d'utilisation, ce qui est le cas pour les deux positions représentées respectivement à la figure 1 et à la figure 2. Cette branche (13a) est rectiligne et est légèrement inclinée de haut en bas depuis l'arrière en direction de l'avant du fau- teuiÎ.

La lumière (13) présente une deuxième branche (13b) qui s'étend sur une partie de la hauteur du pied arrière (2) en direction du bas; cette deuxième branche est destinée à servir au coulissement et au logement de l'axe (12) lorsque le siège passe d'une position d'utilisation à la position de repliement complet représentée par la figure 3.

Chacun des deux accoudoirs (5) est librement articulé sur le dossier (4) autour d'un axe horizontal (14); et sous sa face inférieure, chaque accoudoir est aménagé pour former un petit carter allongé (15) dont la face inférieure est ouverte. Ce petit carter sert au logement, au coulissement et à l'arrêt de l'extrémité supérieure (16) du pied avant correspondant (1).

Quant au repose-pied (9), il est relié par un axe (17) à und bielle (18) située sous l'assise (3). Par un axe (19), cette bielle (18) est articulée à un bras (20) prolongeant le dossier (4) vers le bas. Cet axe (19) traverse non pas un trou circulaire, mais une lumière en arc de cercle (21) aménagée dans la partie arrière de la bielle (18).

Lorsque le siège est en position d'utilisation en fauteuil de table, c'est-à-dire occupe la position représentée à la figure 1, le dossier se trouve dans une position rapprochée au maximum de la verticale, l'axe (12) d'articulation de l'ensemble dossier (4) - assise (3) sur les pieds arrière (2) se trouve placé dans la partie arrière de la branche supérieure (13a) de la lumière (13) aménagée dans le pied arrière (2), les accoudoirs (5) occupent une position basse dans laquelle l'extrémité supérieure (16) du pied avant (1) se trouve verrouillée entre la face arrière du petit carter (15) et une butée (22), et le repose-pied (9) est escamoté sous l'assise (3), l'axe (19) d'articulation de chaque bras (20) du dossier se trouvant en appui à l'extrémité avant de la lumière (21) de la bielle (18). Dans cette position de fauteuil de table, l'assise (3) occupe une position très peu inclinée vers le bas depuis l'avant en direction de l'arrière.

Pour passer de cette position de fauteuil de table à cette de fauteuil de relaxation, il suffit de soulever passagèrement les deux accoudoirs (5) et d'exercer une poussée sur le dossier (4) en direction de l'arrière. Lorsque l'extrémité supérieure (16) du pied avant (1) a en effet été degagée de son logement entre la face arrière du carter (15) et la butée (22), le dossier (4) est libre de se déplacer vers l'arrière; et par poussée vers l'arrière, il est possible de l'amener dans la position d'inclinaison recherchée. Si cette poussée est effectuée jusqu'à son maximum, le fauteuil adopte la position de relaxation représentée à la figure 2.

Dans cette position, l'axe (12) d'articulation de l'ensemble dossier (4) - assise (3) sur le pied arrière (2) s'est déplacé en direction de l'avant jusqu'à buter contre l'extrémité avant de la branche (13a) de la lumière (13). Ce déplacement de l'ace (12) conduit, par abaissement de l'ensemble porté par l'axe (12), à un abaissement du dossier (4), de ses bras de prolongement (10) et de son axe (8) d'articulation à l'assise (3). Il en résulte que l'assise pivote autour de son axe (7) d'articulation au pied avant (1), ce qui amène finalement cette assise à occuper une position beaucoup plus inclinée que sa position primitive représentée à la figure 1. Il ressort bien de la figure 2 que l'augmentation de l'inclinaison du dossier (4) vers le bas s'est accompagnée d'une augmentation de l'inclinaison de l'assise vers le bas depuis l'avant en direction de l'arrière.

Le mouvement de basculement du dossier (4) vers l'arrière s'est en outre accompagné d'un mouvement de dégagement du repose-pied (9) vers le haut. En se délaçant angulairement en direction de l'avant, les deux bras (20) prolongeant le dossier (4) ont en effet exercé par leurs axes (19) une poussée sur l'extrémité avant des lumières (21) des deux bielles (18), amenant ainsi le développement du repose-pied (9) vers l'avant.

Grâce à son agencement, ce fauteuil présente l'avantage de permettre un excellent confort dans ses diverses positions d'utilisation. Au fur et à mesure qu'augmente l'inclinaison du dossier (4) vers l'arrière, l'inclinaison de l'assise (3) de haut en bas et en direction de l'arrière varie en effet dans les mêmes proportions.

En raison de son agencement, ce fauteuil présente en outre l'avantage de pouvoir, comme le montre la figure 3, être entièrement replié sous un faible encombrement, notamment une faible épaisseur, lorsqu'il n'est pas utilisé. Ce faible encombrement est dû au fait que les divers éléments du fauteuil s'imbriquent entre eux grâce à:
- l'articulation des pieds arrière (2) sur les pieds avant (1) autour d'un axe (6),
- l'articulation de l'assise (3) à la fois sur les pieds avant (1) autour de l'axe (7), et sur le dossier (4) autour de l'axe (8),
- l'articulation des accoudoirs (5) sur le dossier (4) autour des axes (14), et la possibilité de dégagement de ces accoudoirs hors des extrémités supérieures des pieds avant (1),
- l'articulation du repose-pied (9) sous l'assise (3) autour d'un axe (10),
- l'articulation de l'ensemble dossier (4) - assise (3) sur chaque pied arrière (2) au moyen d'un axe (12) coopérant avec une lumière (13) dont la branche (13b) s'étend sur une partie de la longueur du pied arrière (2),
- et la présence dans la partie arrière de chaque bielle (18) d'une lumière (21) jusqu'à l'extrémité arrière de laquelle coulisse, en position de repliement du siège, l'axe (19) d'articulation de cette bielle au bras correspondant (20) du dossier (4).

Comme il va de soi, l'invention ne se limite pas à la seule forme d'exécution de ce siège multi- positions qui a été ci-dessus indiquée, à titre d'exemple; elle en embrasse, au contraire, toutes les variantes de réalisation.

## Revendications

1. Siège de repos dont l'assise (3) est articulée sur les pieds avant (1), le dossier (4) est articulé sur l'assise (3), et les accoudoirs (5) sont articulés sur le dossier (4), caractérisé en ce que le dossier (4) est articulé sur les pieds arrière (2) par un axe (12) traversant une glissière (13a) aménagée dans chacun des deux pieds arrière (2), et les deux accoudoirs (5) sont reliés au sommet des pieds avant (1) par un système d'encliquetage à plusieurs positions, avec lequel il est possible de modifier l'inclinaison du dossier (4) dont le changement d'inclinaison entraîne, par déplacement de l'axe (12) dans la glissière (13a) une modification de l'inclinaison de l'assise (3).

2. Siège de repos selon la revendication 1, caractérisé en ce que la glissière (13a) de l'axe (12) d'articulation du dossier (4) sur les pieds arrière (2) est sensiblement parallèle à la partie arrière de l'assise (3) et est légèrement inclinée de haut en bas de l'arrière vers l'avant.

3. Siège de repos selon les revendications 1 et 2, caractérisé en ce que le système d'encliquetage reliant chaque pied avant (1) à l'accoudoir correspondant (5) est constitué par l'extrémité supérieure (16) du pied avant qui coopère soit avec l'une ou l'autre de plusieurs butées (22) prévues dans un carter allongé (15) aménagé sous l'accoudoir, soit avec l'extrémité avant de ce carter.

4. Siège de repos selon les revendications 1 à 3, caractérisé en ce que son dossier se prolonge vers le bas par deux bras (20) reliés par un axe (19) à deux bielles (18) articulées à un repose-pied (9) qui est lui-même articulé à l'extrémité avant de l'assise (3).

5. Siège de repos selon la revendication 4, caractérisé en ce que chacune des deux bielles (18) comporte une lumière allongée (21) à l'extrémité avant de laquelle prend appui l'axe (19) d'articulation au bras (20) du dossier lorsque le siège est utilisé, alors que cet axe (19) prend appui à l'extrémité arrière de cette lumière (21) lorsque le siège est replié.

## Patentansprüche

1. Ruhesessel, dessen Sitz an den vorderen Beinen (1) schwenkbar gelagert ist, dessen Rükkenlehne (4) am Sitz (3) schwenkbar befestigt ist und dessen Armlehnen an der Rückenlehne (4) schwenkbar befestigt sind, dadurch gekennzeichnet, dass die Rückenlehne (4) an den hinteren Beinen (2) über eine Achse (12) schwenkbar gelagert ist, die jeweils an den hinteren Beinen (2) angeordnete Kulissen (13a) durchsetzt, und dass die beiden Armlehnen (5) mit den oberen Enden der vorderen Beine (1) über ein in mehrere Stellungen einrastbares Rastsystem verbunden sind, mit welchem eine Neigungsänderung der Rückenlehne (4) ermöglicht wird, deren Neigungsänderung andererseits durch eine Verstellung der Achse (12) in der Kulisse (13a) eine Neigungsänderung des Sitzes (3) zur Folge hat.

2. Ruhesessel nach Anspruch 1, dadurch gekennzeichnet, dass die Kulisse (13a) für die Achse (12) zur Schwenklagerung der Rückenlehne (4) an den hinteren Beinen (2) im wesentlichen parallel zum hinteren Teil des Sitzes (3) und in von hinten nach vorne verlaufender Richtung leicht von oben nach unten geneigt ist.

3. Ruhesessel nach den Ansprüchen 1 oder 2, dadurch gekennzeichnet, dass das Rastsystem, welches die vorderen Beine (1) jeweils mit der zugeordneten Armlehne verbindet, durch das obere Ende (16) des vorderen Beines gebildet ist, welches entweder mit einem von mehreren Rastanschlägen (22) zusammenwirkt, die in einem länglichen, unter der Armlehne angeordneten Rahmen (15) ausgebildet sind, oder mit dem vorderen Ende dieses Rahmens.

4. Ruhesessel nach den Ansprüchen 1 bis 3, dadurch gekennzeichnet, dass die Rückenlehne sich nach unten in zwei Armen (20) fortsetzt, die durch eine jeweilige Achse (19) mit zwei Kurbelstangen (18) verbunden sind, welche schwenkbar an einer Fussauflage (9) gelagert sind, wobei diese ihrerseits am vorderen Ende des Sitzes (3) schwenkbar befestigt ist.

5. Ruhesessel nach Anspruch 4, dadurch gekennzeichnet, dass jede der beiden Kurbelstangen (18) einen Längsschlitz (21) aufweist, an dessen vorderem Ende die Achse (19) für die schwenkbare Verbindung der Rückenlehne an den Armen (20) sich anlegt, wenn der Ruhesessel benutzt wird, während diese Achse (19) sich am hinteren Ende des Längsschlitzes (21) anlegt, wenn der Sessel zusammengeklappt wird.

## Claims

1. A relaxation chair, the seat (3) of which is articulated to the front legs (1), the back-rest (4) is articulated to the seat (3), and the arm-rests (5) are articulated to the back-rest (4), characterised in that the back-rest (4) is articulated to the back legs (2) by a pin (12) movable along a groove (13a) provided in each of the two rear legs (2), and the two arm rests (5) are connected to the tops of the front legs (1) by ratchet systems having several positions, with which it is possible to modify the inclination of the back-rest (4), the modification of its inclination involving, by displacement of the pin (12) in the groove (13a), a change of slope of the seat (3).

2. A relaxation chair according to Claim 1, characterised in that the groove (13a) on the rear legs (2) for the articulation pins (12) of the back-rest (4) are approximately parallel to the rear portion of the seat (3) and are slightly inclined downwards from the rear towards the front.

3. A relaxation chair according to Claims 1 and 2, characterised in that the ratchet systems that connect each front leg (1) to the corresponding arm-rest (5) are formed by the upper ends (16) of the front legs working in conjunction with one or other of several buttresses (22) provided in an elongated housing (15) provided below the arm-rests, or with the front ends of these housings.

4. A relaxation chair according to Claims 1 to 3, characterised in that its back-rest is extended downwards by two arms (20) connected by a pin (19) to two side supports (18) articulated to a foot-rest (9) that is itself articulated to the front end of the seat (3).

5. A relaxation chair according to Claim 4, characterised in that each of the two side-supports (18) comprises an elongated slot (21) against the front end of which the articulation pin (19) on arm (20) of the back rest presses when the chair is in use, whilst this pin (19) presses against the rear end of this slot (21) when the chair is folded.
